# EUROPÄISCHE PATENTSCHRIFT

(11) **EP 2 743 919 B1**
(45) Veröffentlichungstag und Bekanntmachung des Hinweises auf die Patenterteilung: **12.07.2017**
(21) Anmeldenummer: 13189307.5
(22) Anmeldetag: 18.10.2013
(51) Int. Cl.: B05B 17/06

(54) **Vorrichtung zur Beaufschlagung flüssiger Medien mit Ultraschall durch eine Membran sowie Ultraschallsystem**
Device for applying ultrasound to liquid media through a membrane and ultrasound system
Dispositif de sollicitation de fluides liquides avec des ultrasons via une membrane et système à ultrasons

(30) Priorität: 25.10.2012 DE 202012010508 U
(43) Veröffentlichungstag der Anmeldung: 18.06.2014
(73) Patentinhaber: BANDELIN patent GmbH & Co. KG, 12207 Berlin (DE)
(72) Erfinder: Jung, Rainer, 13125 Berlin (DE); Radandt, Roland, 16341 Panketal (DE)
(74) Vertreter: Pfenning, Meinig & Partner mbB

(56) Entgegenhaltungen:
- EP-A1- 1 387 808
- EP-A1- 2 090 370
- EP-A2- 0 973 149
- WO-A1-90/06816
- WO-A1-2012/028696
- WO-A2-2011/009446
- DE-B3-102004 025 836
- DE-U1- 20 105 550
- US-A- 5 282 005

## Beschreibung

Die Erfindung betrifft eine Vorrichtung zur Beaufschlagung flüssiger Medien mit Ultraschall durch eine Membran, wobei die Vorrichtung einen Ultraschallerzeuger zur Erzeugung von Ultraschall und ein Schallleitelement zum Leiten des vom Ultraschallerzeugers erzeugten Ultraschalls umfasst, und das Schallleitelement eine Anlagefläche zum Auskoppeln des Ultraschalls an ein flexibles Medium bzw. flexibles Material (die Begriffe "flexibles Medium" und "flexibles Material" werden in der vorliegenden Anmeldung als Synonyme verwendet), insbesondere eine Membran, aufweist.

Bei bisher verfügbaren Vorrichtungen ist es problematisch einen effizienten Schallübergang zwischen der Vorrichtung und einem flexiblen Material, wie beispielsweise einer Membran, herzustellen. Über ein solches flexibles Material kann auch eine Einkopplung in eine Flüssigkeit erfolgen. Um den Übergang des Ultraschalls von der Vorrichtung zu einem flexiblen Material zu verbessern ist es bekannt, die Vorrichtung gegen das flexible Material zu drücken. Hierbei wird das flexible Material mechanisch stark beansprucht, was zur Beschädigung des flexiblen Materials führen kann.

Die US 5 282 005 betrifft verschiedene Anordnungen von Ultraschallsonotroden.

Die WO 90/06816 A1 betrifft ein Universalhandwerksgerät mit einem Ultraschallgenerator. Damit es möglich wird, eine hohe Ultraschallenergie zu erzeugen, weist dieser zwei Piezokeramikplatten mit dazwischen angeordneten Elektroden und entsprechenden Spannungszuführungen auf. Die beiden Piezokeramikplatten mit den Elektroden sind zwischen zwei metallischen Schwingungskörpern fest eingespannt. Der den Generatorkopfgrundkörper bildende Schwingungskörper ist so ausgebildet, dass er eine Mehrzahl verschiedener Generatorköpfe aufnehmen kann, die in ihrer Form jeweils an verschiedene Anwendungszwecke angepasst sind.

Die EP 0 973 149 A2 betrifft verschiedene Formen von Ultraschallsonotroden.

Die WO 2012/028696 A1 betrifft eine Vorrichtung und ein Verfahren zum Vernebeln von fließfähigen Medien mittels Niederfrequenz-Leistungs-Ultraschall. Es ist vorgesehen, dass die Vorrichtung ein Ultraschallsystem und mindestens ein Trägerelement umfasst, wobei das Trägerelement nahe oder in unmittelbarem Kontakt zu mindestens einem Teil der schwingenden Oberfläche des Ultraschallsystems positioniert ist und das fließfähige Medium dem Ultraschallbereich mittels des Trägerelementes zugeführt wird.

Die EP 2 090 370 B1 zeigt eine Vorrichtung mit einem Ultraschallsprühkopf und einem Luftstromgenerator, wobei zerstäubte Teilchen von dem Luftstrom mitgerissen werden.

Die DE 10 2004 025 836 B3 zeigt eine Vorrichtung zum Einbringen von Ultraschall in ein fließfähiges Medium mittels einer Sonotrode, wobei an die Sonotrode eine Folie angebracht ist und die Ultraschallleistung über die Folie in das Medium eingebracht wird.

Aufgabe der Erfindung ist es, ein Ultraschallsystem bzw. eine Vorrichtung vorzuschlagen, die eine möglichst effiziente Ultraschalleinkopplung an ein flexibles Material ermöglicht, wobei eine mechanische Beanspruchung des flexiblen Materials möglichst gering gehalten wird.

Diese Aufgabe wird durch eine ein Ultraschallsystem nach Anspruch 1 gelöst. Weitere mögliche Ausgestaltungen werden in den abhängigen Ansprüchen erläutert.

Das Ultraschallsystem nach Anspruch 1 enthält folgende Merkmale: eine Vorrichtung zur Beaufschlagung flüssiger Medien mit Ultraschall durch eine Membran, wobei die Vorrichtung einen Ultraschallerzeuger zur Erzeugung von Ultraschall und ein Schallleitelement zum Leiten des vom Ultraschallerzeuger erzeugten Ultraschalls umfasst und das Schallleitelement eine Anlagefläche zum Auskoppeln des Ultraschalls an ein flexibles Material aufweist, wobei das Schallleitelement einen Kanal mit einer ersten Öffnung zum Anlegen von Unterdruck an den Kanal und einer zweiten Öffnung zum Anlagen des Unterdrucks an das flexible Material umfasst, sowie eine Unterdruckquelle, die zur Erzeugung eines Unterdrucks eingerichtet und mit dem Kanal verbunden ist. Das Ultraschallsystem nach Anspruch 1 weist auch das an der Anlagefläche anliegende flexible Material auf, und die mit Ultraschall zu behandelnden flüssigen Medien sind von dem flexible Material zu umgeben. Dadurch, dass das Schalleitelement einen Kanal mit einer ersten Öffnung zum Anschließen einer Pumpe an den Kanal und einer- beispielsweise innerhalb der Anlagefläche liegenden - zweiten Öffnung zum Anlegen eines Unterdrucks an das flexible Material umfasst, kann ein flexibles Material, in das Ultraschall eingekoppelt werden soll, mittels Unterdruck an die Anlagefläche angesaugt werden. Dies ermöglicht eine sehr gleichmäßige Verteilung einer Andruckkraft über die Anlagefläche. Eine mechanische Beanspruchung des flexiblen Materials wird somit verringert. Außerdem kann ein Unterdruck besonders gut reproduzierbar und präzise eingestellt werden.

Der Ultraschallerzeuger kann beispielsweise mindestens ein piezoelektrisches Element umfassen. Eine besonders präzise Steuerung der Intensität des eingestrahlten Ultraschalls wird möglich, wenn der Ultraschallerzeuger mehrere piezoelektrische Elemente umfasst, wobei mindestens ein erstes piezoelektrisches Element der Erzeugung von Ultraschall und mindestens ein zweites piezoelektrisches Element dem Nachweis von Ultraschall dient, und hierfür geeignet geschaltet ist. Beispielsweise kann das mindestens eine erste piezoelektrische Element mit einer Spannungsversorgung zur Schwingungsanregung des ersten piezoelektrischen Elements verbunden sein. Das zweite piezoelektrische Element kann beispielsweise mit einer Messvorrichtung zur Messung des das zweite piezoelektrische Element durchlaufenden Ultraschalls verbunden sein. Die Messvorrichtung kann beispielsweise über die von dem mindestens einen zweiten piezoelektrischen Element erzeugte Spannung die Amplitude und/oder Leistung des das zweite piezoelektrische Element durchlaufenden Ultraschalls bestimmen. Das zweite piezoelektrische Element kann beispielsweise zwischen dem ersten piezoelektrischen Element und der Anlagefläche, insbesondere zwischen dem ersten piezoelektrischen Element und dem Schallleitelement angeordnet sein. Stattdessen kann jedoch auch das erste piezoelektrische Element zwischen dem zweiten piezoelektrischen Element und dem Schallleitelement angeordnet sein.

Um ein möglichst zeitlich konstantes Einbringen des Unterdrucks zu gewährleisten kann im Bereich der Anlagefläche ein die Anlagefläche umlaufendes Dichtungselement angeordnet sein. Wird die Anlagefläche nun in Kontakt mit einem flexiblen Material gebracht, bilden das Dichtungselement, die Anlagefläche und das flexible Material einen Druckraum, in dem das flexible Material mit einem gleichmäßigen Druck gegen die Anlagefläche gesaugt wird. Alternativ oder zusätzlich zu einem Dichtungselement kann die Anlagefläche konkav geformt sein. Es ist jedoch auch eine planare Form (insbesondere wenn ein Dichtungselement verwendet wird) der Anlagefläche möglich. Der äußere Bereich der Anlagefläche bildet dann eine Dichtkante, die den gleichen Effekt wie ein Dichtungselement hat. Durch die Verwendung einer Dichtung und/oder konkav geformten Anlagefläche wird ein Entweichen des Unterdrucks weitgehend vermieden. Hierdurch kann ein Unterdruck durch eine Pumpe mit geringer Förderleistung aufrecht erhalten, was den Einsatz von pulsationsfreien Pumpen ermöglicht.

Das Schallleitelement, das so angeordnet sein kann, dass der Ultraschall durch das Schalleitelement hindurchgeleitet wird, kann mindestens einen verjüngten Bereich aufweisen. Als verjüngt wird ein Bereich angesehen, wenn in diesem Bereich die Querschnittsfläche des Schallleitelements in einer zur Schallausbreitungsrichtung orthogonalen Ebene kleiner ist als de Querschnittsfläche außerhalb dieses Bereichs. Insbesondere kann die Querschnittsfläche im verjüngten Bereich kleiner sein als die Anlagefläche. Durch einen solchen verjüngten Bereich kann die Amplitude des Ultraschalls, der zur Anlagefläche gelangt, beeinflusst werden. Insbesondere kann durch den verjüngten Bereich der Ultraschall auf einen relativ kleinen Querschnitt konzentriert werden. Hierdurch ist eine Steigerung der Amplitude des Ultraschalls an der Anlagefläche auf das 3 bis 5 fache der direkt am Ultraschallerzeuger vorliegenden Amplitude möglich. Um eine Abnutzung des zweiten Teils des Schallleitelements und des flexiblen Materials möglichst gering zu halten kann die maximale Amplitude an der Anlagefläche beispielsweise kleiner als 30 Mikrometern sein. Insbesondere kann die maximale Amplitude zwischen 10 und 20 Mikrometern betragen.

Das Schallleitelement kann beispielsweise rotationssymmetrisch und insbesondere als rotationssymmetrischer Stab ausgebildet sein. Es kann jedoch auch von einer rotationssymmetrischen Form abweichend gestaltet sein. Beispielsweise kann das Schallleitelement als ein Stab mit drei- oder viereckigem Querschnitt geformt sein.

Das Schallleitelement kann einen mit dem Ultraschallerzeuger verbundenen ersten Teil und einen die Anlagefläche aufweisenden zweiten Teil aufweisen. Die beiden Teile sind dann miteinander verbunden, wobei die Verbindung insbesondere lösbar ausgebildet sein kann. Beispielsweise kann die Verbindung als Schraubverbindung ausgebildet sein. Die zweiteilige Ausbildung des Schallleitelements lässt zu, mit geringem Aufwand den die Anlagefläche aufweisenden Teil auszutauschen. Dies ist von Vorteil, da die Anlagefläche am stärksten von Verschleiß betroffen ist.

Der verjüngte Bereich kann insbesondere in dem die Anlagefläche aufweisenden zweiten Teil angeordnet sein. Insbesondere können für die Vorrichtung mehrere zweite Teile vorliegen, die sich hinsichtlich des Querschnitts im verjüngten Bereich unterscheiden. Entsprechend kann die Intensität des Ultraschalls, die zur Anlagefläche gelangt, durch Austausch eines leicht auszuwechselnden Teils, das ohnehin verschleißbedingt gelegentlich auszutauschen ist, geändert werden.

Zusätzlich kann ein Verjüngungsabschnitt, in dem der Querschnitt in Richtung der Anlagefläche abnimmt, im ersten Teil angeordnet sein. Durch diesen Verjüngungsabschnitt kann ein Ultraschallerzeuger mit großer Querschnittsfläche und geringer Amplitude verwendet werden, wobei der Ultraschall durch den Verjüngungsabschnitt auf eine kleinere Querschnittsfläche konzentriert wird.

Liegt sowohl ein Verjüngungsabschnitt als auch verjüngter Bereich vor, tragen beide zur Verstärkung der Amplitude an der Anlagefläche bei.

Der Kanal kann insbesondere sowohl den ersten als auch den zweiten Teil des Schallleitelements jeweils zumindest teilweise durchlaufen. Der zweite Teil kann beispielsweise auch vollständig vom Kanal durchlaufen werden. Die in der Anlagefläche angeordnete zweite Öffnung ist dann Bestandteil des zweiten Teils, während die zum Anschließen einer Pumpe dienende erste Öffnung Bestandteils des ersten Teils ist. Dadurch, dass die zum Anschluss der Pumpe dienende Öffnung Bestandteil des ersten Teils ist, ist es bei (beispielsweise verschleißbedingtem) Austausch des zweiten Teils nicht notwendig, eine Verbindung zwischen der Pumpe und der Vorrichtung zu lösen.

Ein Durchmesser des Kanals kann sich über seine Länge ändern. Insbesondere kann sich der Durchmesser des Kanals innerhalb des zweiten Teils und/oder im Bereich der Verbindung zwischen dem ersten und dem zweiten Teil ändern. Durch Austausch des zweiten Teils gegen einen ähnlich ausgebildeten zweiten Teil, der sich jedoch hinsichtlich des Durchmessers des Kanals im Bereich der Anlagefläche (d.h. hinsichtlich des Durchmessers der zweiten Öffnung) unterscheidet, kann eine an der Anlagefläche vorliegende Saugkraft geändert werden.

Zusätzlich kann die Vorrichtung ein Abschlusselement umfassen, das auf der vom Schallleitelement abgewandten Seite des Ultraschallerzeugers angeordnet ist.

Der erste Teil, der zweite Teil und/oder das Abschlusselement können aus dem gleichen oder auch aus verschiedenen Materialien ausgebildet sein. Als Materialien kommen insbesondere ein Festkörpermaterial das hohe Schwing-/Dehnbeanspruchungen aushält in Frage. Das Material bzw. die Materialien sollen dämpfungsarm sein. Beispielsweise können geeignete Metalle, Legierungen, Kunststoffe oder Keramiken als Material verwendet werden.

Das Schallleitelement kann auch einteilig ausgebildet sein. Auch bei einer einteiligen Ausführung können die oben erwähnten Materialien für das Schalleitelement verwendet werden.

Der Ultraschallerzeuger kann zur Erzeugung von Ultraschall mit einer Frequenz zwischen 20 kHz und 100 kHz (insbesondere zwischen 30 kHz und 40 kHz) eingerichtet sein. Die Länge der Vorrichtung kann insbesondere die Hälfte der Ultraschallwellenlänge betragen, so dass sich eine stehende Welle im Ultraschall-Wandler ausbilden kann. Die Vorrichtung kann also als λ/2-Wandler ausgebildet sein.

Eine Verbindung zwischen dem ersten Teil und dem zweiten Teil des Schallleitelements kann insbesondere zwischen einem Sechzehntel und drei Sechzehnteln der Wellenlänge λ von der Anschlussfläche entfernt sein. Als "Wellenlänge λ" soll hier die Wellenlänge des Ultraschalls im Material des Schallleitelements (beispielsweise Titan) verstanden werden. Diese Anordnung der Verbindung ist von Vorteil, da in diesem Bereich der Vorrichtung die Schwingungsamplitude noch gering, und die Zugspannung gegenüber der Zugspannung in der Mitte der Vorrichtung bereits deutlich abgefallen ist. Die Verbindung zwischen dem ersten und dem zweiten Teil des Schallleitelements wird somit nicht überbeansprucht, d.h. die mechanische Beanspruchung der Verbindung liegt im tolerablen Bereich.

Prinzipiell ist es auch möglich, den zweiten Teil als dünnen tellerförmigen Aufsatz auszugestalten. Die Verbindung ist dann nur geringfügig von der Anlagefläche entfernt. Dies hat jedoch eine deutlich größere Schwingungsamplitude im Bereich der Verbindung zur Folge. Hierdurch kann ein Spalt zwischen dem ersten und zweiten Teil entstehen, wobei dies nicht wünschenswert ist. Außerdem wäre die Gestaltungsfreiheit hinsichtlich des Kanals und der Anlagefläche stark eingeschränkt.

Die erste Öffnung des Kanals, die wie bereits erwähnt im ersten Teil angeordnet sein kann, kann beispielsweise ungefähr ein Viertel der Wellenlänge (insbesondere zwischen 0,2λ und 0,3λ) von der Anschlussfläche entfernt sein, d.h. die erste Öffnung kann insbesondere in den mittleren 20% der Länge des Ultraschallwandlers angeordnet sein. Hiermit ist gemeint, dass die Öffnung des Kanals von einer Schwingungsnullebene der Vorrichtung (d.h. der Ebene, in der die Amplitude der Schwingung null ist) in Längsrichtung um weniger als ±10% der Länge der Vorrichtung entfernt sein kann. In diesem Bereich liegt nur eine geringe longitudinale Amplitude vor. Somit wird eine Verbindung zu einer Pumpe nur geringfügig belastet, was das Risiko des Auftretens von Undichtigkeiten in der Verbindung zwischen dem Kanal und der Pumpe signifikant reduziert.

Eine Leistung des Ultraschalls, der durch den Ultraschallerzeuger erzeugt wird, kann insbesondere zwischen 5W und 20W betragen. Die Amplitude des Ultraschalls kann an der Anlagefläche beispielsweise zwischen 10 und 30 µm betragen. Eine Amplitude in diesem Bereich reicht aus, um bei zu behandelnden Flüssigkeiten bei dämpfungsarmer Membran Kavitation herbeizuführen, wobei die Amplitude noch hinreichend gering ist um eine Abnutzung im Bereich der Anlagefläche gering zu halten.

Die erste Öffnung kann insbesondere in einer zu einer Abstrahlrichtung des Ultraschallerzeugers im Wesentlichen orthogonal ausgerichteten Seitenfläche angeordnet sein. Eine Seitenfläche wird als im Wesentlichen orthogonal angesehen, wenn ihre Flächennormale einen Winkel zwischen 60° und 120° zur Abstrahlrichtung aufweist. Insbesondere kann der Winkel zwischen 80° und 100° liegen.

Das Ultraschallsystem umfasst des Weiteren eine Pumpe, die zur Erzeugung eines Unterdrucks eingerichtet und mit dem Kanal über die erste Öffnung verbunden ist. Das Ultraschallsystem weist eine an der Anlagefläche anliegende Membran als flexibles Material auf. Von einer derartigen Membran sind mit Ultraschall zu behandelnde Flüssigkeiten zu umgeben. Außerdem kann das Ultraschallsystem eine Spannungsversorgung aufweisen, die dazu ausgebildet ist, den Ultraschallerzeuger - der wie oben erwähnt ein piezoelektrisches Element aufweisen kann - mit einer Spannung zur Schwingungsanregung des Ultraschallerzeugers zu versorgen. Des Weiteren kann das Ultraschallsystem eine Messvorrichtung zur Bestimmung der Amplitude und/oder Intensität des erzeugten Ultraschalls aufweisen. Die Messvorrichtung kann die Amplitude und/oder Intensität insbesondere über die Spannung von dem zweiten piezoelektrischen Element bestimmen.

Ausführungsbeispiele der Erfindung werden nachfolgend anhand der Figuren näher erläutert. Es zeigen:
- Fign. 1a und 1b: Schnitt durch und Aufsicht auf eine Ausführungsform einer Vorrichtung zur Beaufschlagung flüssiger Medien mit Ultraschall durch eine Membran,
- Fig. 1c: Detailansicht einer Variante der Vorrichtung aus den Fign. 1a und 1b,
- Fign. 2a bis 2d: Schnittansicht, Aufsicht sowie zwei Detailansichten eines ersten Teils des Schallleitelements der Vorrichtung aus Fig. 1,
- Fign. 3a und 3b: Schnittansicht sowie Aufsicht eines zweiten Teils des Schallleitelements der Vorrichtung auf Fig. 1,
- Fig. 4: ein Querschnitt durch einen weiteren Teil der Vorrichtung aus Fig. 1,
- Fig. 5: ein prinzipieller Verlauf der Spannung und der Schwingungsamplitude über die Vorrichtung aus Fig. 1,
- Fign. 6a und 6b: Schnittansicht sowie Aufsicht einer weiteren Ausführungsform einer Vorrichtung zur Beaufschlagung flüssiger Medien mit Ultraschall durch eine Membran und
- Fig. 7a bis 7d: Schnittansichten durch sowie Aufsichten auf alternativer Ausgestaltungen einer Ansaugfläche für die Vorrichtung aus Figur 1.

In den Fign. 1a und 1b ist eine Vorrichtung 1 im Querschnitt sowie in Aufsicht dargestellt. Die Vorrichtung 1 weist ein Schallleitelement 2, bestehend aus einem ersten Teil 3 und einem zweiten Teil 4 (auch als Ultraschall-Saugfuß bezeichnet) auf. Des Weiteren umfasst die Vorrichtung einen Ultraschallerzeuger 5 und ein rückseitiges Abschlusselement 6.

Der Ultraschallerzeuger 5, der in diesem Ausführungsbeispiel zum Erzeugen von Ultraschall mit einer Frequenz von 30 kHz eingerichtet ist, ist zwischen dem ersten Teil 3 des Schallleitelements 2 und dem rückseitigen Abschlusselement 6 eingeklemmt. Hierzu ist das Abschlusselement 6 mit einer Aufnahme 7 für eine Schraube ausgestattet. Der erste Teil des Schallleitelements 2 weist wiederum eine Gewindebohrung 8 auf, in die eine Schraube 9, deren Kopf 10 im Abschlusselement 6 angeordnet ist, eingeschraubt ist. Der erste Teil 2 weist des Weiteren eine vom Ultraschallerzeuger 5 weg gerichtete Einschrauböffnung 11 auf, in die der zweite Teil 4 des Schallleitelements 2 eingeschraubt ist. Hierzu weist der zweite Teil 4des Schallleitelements 2 ein Gewinde 12 auf. Um ein Einschrauben des zweiten Teils 4 des Schallleitelements 2 in den ersten Teil 3 zu erleichtern, weisen sowohl der erste als auch der zweite Teil 4 des Schallleitelements Schlüsselflächen 13 und 14 auf, an denen mittels eins herkömmlichen Schraubenschlüssels eine Kraft eingebracht werden kann. Der zweite Teil 4 des Schallleitelements 2 weist außerdem eine Anlagefläche 15 auf, die mit einem umlaufenden O-Ring 16 ausgestattet ist und zum Auskoppeln des Ultraschalls in ein flexibles Material dient. In der Mitte der Anlagefläche 15 ist eine Öffnung 17 angeordnet, die mit einem Kanal 18 in Verbindung steht. Der Kanal 18 durchquert den zweiten Teil 4 des Schallleitelements vollständig und den ersten Teil 3 zumindest teilweise. Das von der Öffnung 17 weg weisende Ende des Kanals 18 ist innerhalb des ersten Teils 3 des Schallleitelements angeordnet. Dort steht der Kanal 18 mit einem Anschlussstück 19, welches eine Öffnung 20 aufweist, in Verbindung. Über dieses Anschlussstück 19 kann ein herkömmlicher Schlauch geschoben und beispielsweise mit einer Schlauchschelle befestigt werden. Über das Anschlussstück 19 kann der Kanals 18 somit mit einer Pumpe (nicht dargestellt) verbunden werden, über die ein Unterdruck zum Ansaugen des flexiblen Materials an die Anlagefläche 15 aufgebracht ist. Der Durchmesser des Kanals 18 ändert sich innerhalb des zweiten Teils 4. Durch die Geometrie des Kanals im zweiten Teil 4 wird somit die Saugkraft an der Anlagefläche beeinflusst. Als Pumpe kann insbesondere eine pulsationsfreie Pumpe verwendet werden.

Der bereits erwähnte Ultraschallerzeuger 5 umfasst mehrere Piezoelemente 21 bis 24. Zwei der Piezoelemente 21 und 22 sind mit einer nicht dargestellten Spannungsquelle verbunden und zum Erzeugen des Ultraschalls eingerichtet. Die beiden Piezoelemente 23 und 24 hingegen weisen keine Stromzuführung sondern einen Signalabgriff auf, der mit einer ebenfalls nicht dargestellten Messeinrichtung in Verbindung steht. Diese Messeinrichtung kann anhand einer von den Piezoelementen 23 und 24 abhängig von der vorliegenden Ultraschallamplitude erzeugten Spannung die Amplitude und/oder Intensität des Ultraschalls bestimmen. Wie in der Aufsicht aus Fig. 1b zu erkennen ist, weist die Vorrichtung 1 außerdem einen Flansch 25 auf, an dem sie befestigt werden kann.

Die Vorrichtung 1 weist eine Länge, d.h. eine Gesamtausdehnung in Schallausbreitungsrichtung x auf, die der Hälfte der Wellenlänge des erzeugten Ultraschalls entspricht. Die Vorrichtung kann somit als λ/2-Wandler bezeichnet werden. Beim vorliegenden Ausführungsbeispiel ist die Vorrichtung 1 zur Erzeugung von Ultraschall mit einer Frequenz von 30 kHz eingerichtet. Das Schallleitelement 2 ist aus Titan und das Abschlusselement 6 aus Aluminium gefertigt. Die Länge der Vorrichtung beträgt somit etwas über 17 cm. Das Schallleitelement 2 kann wie dargestellt zweiteilig oder auch einteilig ausgebildet sein. Der erste Teil 3, der zweite Teil 4, das gesamte Schallleitelement 2 und/oder das Abschlusselement 6 können statt aus Titan auch aus einem anderen Metall einer Legierung, einem Kunststoff oder einer Keramik ausgebildet sein. Dass Schallleitelement 2 kann einen rotationssymmetrischen Querschnitt aufweisen. Ein Querschnitt des Schallleitelements 2 kann jedoch auch von einer rotationssymmetrischen Form abweichen. Beispielsweise ist ein drei- oder viereckiger Querschnitt des Schallleitelements 2 möglich.

In Fig. 1c ist die Ansaugfläche 15' als Detail einer alternativen Variante einer Vorrichtung 1 dargestellt. In dem dargestellten Detail ist die Anlagefläche 15' gekrümmt ausgebildet. Durch die gekrümmte, konkav geformte Ausbildung der Anlagefläche 15' ist keine Dichtung erforderlich, da die Außenkante 26 der Anlagefläche 15' als Dichtkante dient. Alternativ kann die Anlagefläche auch konvex, d.h. in entgegengesetzte Richtung gekrümmt ausgebildet sein. Die Anlagefläche kann dann zum Herstellen eines zuverlässigen Kontakts gegen ein flexibles Material (eine Membran) gedrückt und über die Öffnung 17 mittels Unterdruck mit dem flexiblen Material verbunden werden, sodass das flexible Material der Bewegung der Anlagefläche folgt.

In den Fign. 2a bis 2d ist der erste Teil 3 des Schallleitelements 2 von der Vorrichtung 1 aus den Fign. 1a und 1b im Schnitt sowie in Aufsicht dargestellt. In der Schnittansicht 2a sind die beiden Gewindebohrungen 8 und 11 zum Verbinden mit der Schrauben 10 bzw. dem zweiten Teil 4 besonders gut zu erkennen.

Außerdem ist zu erkennen, dass der erste Teil einen Verjüngungsbereich 32 aufweist in dem der Querschnitt (d.h. die Schnittfläche orthogonal zur Richtung x aus Figur 1) vom Ultraschallerzeuger 5 zur Anlagefläche hin abnimmt, sowie einen Koppelungsbereich 33 in dem die Gewindebohrung 11 angeordnet ist und der somit der Ankopplung an den zweiten Teil 4 dient. Der Verjüngungsbereich 32 dient einer Verstärkung der Amplitude des Ultraschalls, wobei die Verstärkung dadurch erreicht wird, dass der Ultraschall in der verringerten Querschnittfläche konzentriert wird.

Die dem Ultraschallerzeuger 5 zugewandte Gewindebohrung 8 ist in der Detailansicht aus Fig. 2b genauer dargestellt, während die dem zweiten Teil 4 des Schallleitelements 2 zugewandte Gewindebohrung 11 in der Detailansicht aus Fig. 2c genauer darstellt ist. In der Aufsicht aus Fig. 2b ist insbesondere der Flansch 25, der zur Befestigung der Vorrichtung 1 verwendet werden kann, zu erkennen.

In den Fign. 3a und 3b ist der zweite Teil 4 des Schallleitelements im Detail dargestellt. Im Bereich der Anlagefläche 15 weist der zweite Teil des Schallleitelements eine die Anlagefläche 15 umlaufende Nut 27 auf, die zur Befestigung des O-Rings 16 (vgl. Fig. 1a) dient. In einem geringen Abstand zur Anlagefläche 15 weist der Teil 4 des Schallleitelements einen verjüngten Bereich 28 auf, über den die Amplitude des Ultraschalls, der zur Anlagefläche 15 gelangt, weiter wird. Zusammen mit dem Verjüngungsbereich 32 des ersten Teils 3 ergibt sich somit eine Verstärkung der Amplitude an der Anlagefläche 15 gegenüber der Amplitude am Ultraschallerzeuger 5 um den Faktor 3 bis 5. Der zweite Teil 4 des Schallleitelements 2 ist sehr leicht auszutauschen, um einen Betriebsausfall, wenn eine Wartung aufgrund einer Abnutzung der Anlagefläche 15 erforderlich ist, möglichst kurz zu halten. Der zweite Teil 4 kann auch ausgetauscht werden, um eine Intensität des zur Anlagefläche 15 gelangenden Ultraschalls zu ändern. Hierzu kann ein eingebautes zweites Teil 4 des Schallleitelements 2 gegen eine Alternative des zweiten Teils 4 ausgetauscht werden, die sich hinsichtlich des Querschnitts im Bereich des verjüngten Bereichs 28 unterscheidet.

In Fig. 4 ist das Abschlusselement 6 im Schnitt dargestellt. Wie zu erkennen ist, weist das Abschlusselement 6 die Aufnahme 7 für den Schraubenkopf sowie eine Durchgangsbohrung für den Schaft der Schraube 9 auf.

In Fig. 5 ist der prinzipielle Verlauf 29 der Zugspannung sowie der prinzipielle Verlauf 30 der Schwingungsamplitude über die Länge des Wandlers 1 aufgetragen. Die Position der Anlagefläche 15 ist auf der X-Achse markiert. Wie anhand des Verlaufs 30 zu erkennen ist, ist die Amplitude der Ultraschallschwingung im Bereich der Enden der Vorrichtung 1 maximal. Sie kann dort beispielsweise zwischen 20 und 30 Mikrometern betragen. Die Zugspannung ist im Bereich der Enden am geringsten. Im Bereich der Schwingungsnullebene der Vorrichtung 1 hingegen ist die Zugspannung deutlich größer, die Amplitude jedoch sehr gering. Dadurch, dass die Gewindebohrungen 8 und 11 nahe, aber nicht direkt in der Schwingungsnullebene der Vorrichtung 1 angeordnet sind, ist die Amplitude der Schwingung im Bereich der Gewindebohrung noch gering, wobei die Zugspannung gegenüber einer Zugspannung in der Mitte der Vorrichtung 1 bereits deutlich abgefallen ist. Der Anschluss 19 ist in Längsrichtung (d.h. x-Richtung) des Wandlers in der Schwingungsnullebene angeordnet, da dort die Amplitude minimal ist.

Es sei erwähnt, dass die dargestellten Verläufe 29 und 30 nur prinzipielle Darstellungen sind. Die genauen Verläufe, die durch die Form der Vorrichtung 1 und insbesondere durch die Verjüngung 28 und den Verjüngungsbereich 32 beeinflusst werden, können deutlich unterschiedlich zu den dargestellten Verläufen 29, 30 sein.

Eine geringfügig modifizierte Variante einer Vorrichtung 1 ist in den Fign. 6a und 6b in einer Schnittansicht und einer Aufsicht dargestellt. Die Ausführungsform unterscheidet sich lediglich dahingehend, dass statt einem Abschlusselement 6 und einem Ultraschallerzeuger 5 eine zusammenhängende Antriebseinheit 31 vorgesehen ist, die einen Ultraschallerzeuger enthält und die in die Gewindebohrung 8 des ersten Teils 3 des Schallleitelements 2 eingeschraubt werden kann.

In den Figuren 7a bis 7c sind drei verschiedene weitere Ausgestaltungen einer Anlagefläche 15 im Schnitt sowie in einer Aufsicht dargestellt. Die in Figur 7a dargestellte Anlagefläche weist vier über den Umfang verteilte, in 90° Winkeln zueinander angeordnete Ansaugöffnungen 34 auf, die jeweils mit dem Kanal 18 verbunden sind. Hierzu ist der Kanal nicht bis zur Anlagefläche 15 als zentraler Kanal durchgeführt sondern teilt sich in vier mit jeweils einer der Öffnungen verbundene Teilkanäle 35 auf. Der Kanal 18 kann in den zweiten Teil 4 von der zum ersten Teil 3 weisenden Seite des zweiten Teils durch Bohren zunächst teilweise eingebracht werden. Die eingebrachte Bohrung durchdringt den zweiten Teil 4 nicht vollständig und ist somit als Sackloch ausgebildet. Die Teilkanäle 35 können anschließend ausgehend von der Anlagefläche 15 eingebracht werden, derart, dass sie im unteren Ende des Sacklochs enden.

Die Variante aus Figur 7a kann auch dahingehend abgeändert werden, dass der Kanal 18 (insbesondere mit verringertem Querschnitt) bis zur Anlagefläche 15 durchgeführt wird. Die mit den Teilkanälen 35 verbundenen Ansaugöffnungen 34 wirken dann als zusätzliche Ansaugpunkte (ergänzend zu einer zentralen Öffnung 17 wie aus Figur 1 bekannt) und verbessern eine Gleichmäßigkeit der Andruckkraft der Membran an der Anlagefläche gegenüber der Variante aus Figur 1.

Die Variante aus Figur 7b weist einen durchgehenden zentralen Kanal 18 auf, der genauso wie in Figur 1 ausgebildet ist. Sternförmig von der Öffnung 17 ausgehend, sind in die Anlagefläche 15 jedoch oberflächliche Kanäle 36 eingearbeitet. Eine Höhe der Kanäle nimmt hierbei mit steigendem Abstand von der Anlagefläche 15 ab.

Die Variante aus Figur 7c weist ebenfalls einen durchgehenden Kanal 18 wie aus Figur 1 bekannt auf. In die Anlagefläche sind ein ringförmiger Kanal 37 sowie Verbindungskanäle 38 eingearbeitet. Selbstverständlich können auch mehrere ringförmige Kanäle 37 vorgesehen werden und auch die Anzahl der Verbindungskanäle 38 kann variiert werden.

Die Variante aus Figur 7d weist ebenfalls einen durchgehenden Kanal 18 auf. Von diesem Ausgehend gehen mehrere Hauptkanäle 39 ab, die sich wiederum in Nabenkanäle 40 aufzweigen. Diese wiederum können sich nach dem Prinzip einer selbstähnlichen Struktur weiter verzweigen, wobei dies jedoch in der Figur nicht dargestellt ist. Die Hauptkanäle 39 weisen, wie der Schnittansicht zu entnehmen ist, eine größere Höhe als die Nebenkanäle 40 auf.

## Patentansprüche

1. Ultraschallsystem, umfassend:
eine Vorrichtung (1) zur Beaufschlagung flüssiger Medien mit Ultraschall durch ein flexibles Material, wobei die Vorrichtung
- einen Ultraschallerzeuger (5) zur Erzeugung von Ultraschall und
- ein Schallleitelement (2) zum Leiten des vom Ultraschallerzeuger erzeugten Ultraschalls umfasst,
und das Schallleitelement (2) eine Anlagefläche (15) zum Auskoppeln des Ultraschalls an das flexible Material aufweist,
wobei das Schallleitelement (2) einen Kanal (18) mit einer ersten Öffnung (20) zum Anlegen von Unterdruck an den Kanal (18) und einer zweiten Öffnung (17) zum Anlegen des Unterdrucks an das flexible Material umfasst, sowie
- eine Unterdruckquelle, die zur Erzeugung eines Unterdrucks eingerichtet ist und mit dem Kanal (18) verbunden ist;
- wobei das Ultraschallsystem das an der Anlagefläche anliegende flexible Material aufweist, wobei von dem flexiblen Material die mit Ultraschall zu behandelnden flüssigen Medien zu umgeben sind, wobei das an der Anlagefläche (15) anliegende flexible Material eine Membran ist.

2. Ultraschallsystem nach Anspruch 1, **dadurch gekennzeichnet, dass** der Ultraschallerzeuger (5) mindestens ein piezoelektrisches Element (21, 22, 23, 24) umfasst, wobei der Ultraschallerzeuger (5) vorzugsweise mehrere piezoelektrische Elemente (21, 22, 23, 24) umfasst, wobei
- mindestens ein erstes piezoelektrisches Element (21, 22) mit einer Spannungsversorgung zur Schwingungsanregung des ersten piezoelektrischen Elements verbunden ist und
- mindestens ein zweites piezoelektrisches Element (23, 24) mit einer Messvorrichtung zur Messung des das zweite piezoelektrische Element (23, 24) durchlaufenden Ultraschalls verbunden ist.

3. Ultraschallsystem nach einem der vorangehenden Ansprüche, **dadurch gekennzeichnet, dass** die zweite Öffnung (17) innerhalb der Anlagefläche (15) angeordnet ist.

4. Ultraschallsystem nach einem der vorangehenden Ansprüche, **dadurch gekennzeichnet, dass** im Bereich der Anlagefläche (15) ein die Anlagefläche (15) umlaufendes Dichtungselement (16) angeordnet ist und/oder dass die Anlagefläche (15') zum Bilden einer umlaufenden Dichtkante konkav geformt ist.

5. Ultraschallsystem nach einem der vorangehenden Ansprüche, **dadurch gekennzeichnet, dass** das Schallleitelement (2) mindestens einen verjüngten Bereich (28) aufweist.

6. Ultraschallsystem nach einem der vorangehenden Ansprüche, **dadurch gekennzeichnet, dass** das Schallleitelement (2) zumindest einen mit dem Ultraschallerzeuger (5) verbundenen ersten Teil (3) und einen die Anlagefläche (15) aufweisenden zweiten Teil (4) aufweist, wobei die beiden Teile (3, 4) miteinander verbunden, beispielsweise verschraubt, sind.

7. Ultraschallsystem nach Anspruch 6, sofern dieser auf Anspruch 5 zurückbezogen ist, **dadurch gekennzeichnet, dass** der verjüngte Bereich (28) in dem die Anlagefläche (15) aufweisenden zweiten Teil (4) angeordnet ist.

8. Ultraschallsystem nach Anspruch 6 oder 7, **dadurch gekennzeichnet, dass** der Kanal (18) den ersten und den zweiten Teil (3, 4) des Schallleitelements (2) jeweils zumindest teilweise durchläuft, wobei die erste Öffnung (20) des Kanals im ersten Teil (3) und die zweite Öffnung (17) des Kanals im zweiten Teil (4) angeordnet ist.

9. Ultraschallsystem nach einem der vorangehenden Ansprüche, umfassend ein Abschlusselement (6), dass das der Anlagefläche (15) gegenüberliegende Ende der Vorrichtung bildet.

10. Vorrichtung nach einem der vorangehenden Ansprüchen, **dadurch gekennzeichnet, dass** der erste Teil (3) aus einem anderen Material als der zweite Teil (4) und/oder das Abschlusselement (6) ausgebildet ist.

11. Ultraschallsystem nach einem der vorangehenden Ansprüche, **dadurch gekennzeichnet, dass** der Ultraschallerzeuger (5) zur Erzeugung von Ultraschall mit einer Frequenz zwischen 20 kHz und 100 kHz, beispielsweise einer Frequenz zwischen 30 kHz und 40kHz eingerichtet ist.

12. Ultraschallsystem nach einem der vorangehenden Ansprüche, **dadurch gekennzeichnet, dass** die erste Öffnung (20) des Kanals (18) in einer zu einer Abstrahlrichtung des Ultraschallerzeugers im Wesentlichen orthogonal ausgerichteten Seitenfläche des Schallleitelements angeordnet ist.

13. Ultraschallsystem nach einem der vorhergehenden Ansprüche, **dadurch gekennzeichnet, dass** die Unterdruckquelle eine Pumpe ist.

14. Ultraschallsystem nach einem der vorhergehenden Ansprüche, umfassend mehrere gegeneinander auswechselbare zweite Teile (4) des Schallleitelements (2), wobei sich die gegeneinander auswechselbaren zweiten Teile (4) hinsichtlich einer Querschnittsfläche im Bereich der Verjüngung (28) und/oder hinsichtlich der Anlagefläche (15) unterscheiden.

## Claims

1. Ultrasonic system, comprising:
a device (1) for applying ultrasound to liquid media through a flexible material, wherein the device includes
- an ultrasound generator (5) for generating ultrasound and
- a sound-conducting element (2) for conducting the ultrasound generated by the ultrasound generator,
and the sound-conducting (2) element having a contact surface (15) for decoupling the ultrasound to the flexible material,
wherein the sound-conducting element (2) comprises a channel (18) with a first opening (20) for applying a negative pressure to the channel (18) and a second opening (17) for applying the negative pressure to the flexible material, and
- a negative pressure source which is configured for generating a negative pressure and is connected to the channel (18);
- wherein the ultrasonic system has the flexible material lying against the contact surface, wherein the liquid media to be treated by ultrasound are surrounded by the flexible material, wherein the flexible material lying against the contact surface (15) is a membrane.

2. Ultrasonic system according to claim 1, **characterized in that** the ultrasound generator (5) comprises at least one piezoelectric element (21, 22, 23, 24), wherein the ultrasound generator (5) preferably comprises several piezoelectric elements (21, 22, 23, 24), wherein
- at least one first piezoelectric element (21, 22) is connected to a voltage supply to excite oscillation of the first piezoelectric element and
- at least one second piezoelectric element (23, 24) is connected to a first measuring device for measuring the ultrasound which passes through the second piezoelectric element (23, 24).

3. Ultrasonic system according to one of the preceding claims, **characterized in that** the second opening (17) is disposed within the contact surface (15).

4. Ultrasonic system according to one of the preceding claims, **characterized in that** a sealing element (16) which surrounds the contact surface (15) is disposed in the region of the contact surface (15) and/or the contact surface (15') is formed with a concave shape to form a circumferential sealing edge.

5. Ultrasonic system according to one of the preceding claims, **characterized in that** the sound-conducting element (2) has at least one tapered region (28).

6. Ultrasonic system according to one of the preceding claims, **characterized in that** the sound-conducting element (2) features at least one first portion (3) which is connected to the ultrasonic generator (5) and a second portion (4) which has the contact surface (15), wherein said two portions (3, 4) are connected to one another, for instances are screwed together.

7. Ultrasonic system according to claim 6, insofar as related back to claim 5, **characterized in that** the tapered region (28) is disposed in the second portion (4) which has the contact surface (15).

8. Ultrasonic system according to claim 6 or 7, **characterized in that** the channel (18) at least in part passes through the first and the second portion (3, 4) of the sound-conducting element (2), wherein the first opening (20) of the channel is disposed in the first portion (3) and the second opening (17) of the channel is disposed in the second portion (4).

9. Ultrasonic system according to one of the preceding claims, comprising a terminating element (6) forming the end opposite to the contact surface (15) of the device.

10. Device according to one of the preceding claims, **characterized in that** the first portion (3) is formed from a different material than the second portion (4) and/or the terminating element (6).

11. Ultrasonic system according to one of the preceding claims, **characterized in that** the ultrasonic generator (5) for generating ultrasound is configured with a frequency of between 20 kHz and 100 kHz, for instance with a frequency of between 30 kHz and 40 kHz.

12. Ultrasonic system according to one of the preceding claims, **characterized in that** the first opening (20) of the channel (18) is disposed in lateral surface of the sound-conducting element, the lateral surface being oriented essentially orthogonal to a beam direction of the ultrasound generator.

13. Ultrasonic system according to one of the preceding claims, **characterized in that** the negative pressure source is a pump.

14. Ultrasonic system according to one of the preceding claims, comprising several mutually interchangeable second portions (4) of the sound-conducting element (2), wherein the mutually interchangeable second portions (4) differ with respect to a cross-sectional surface in the region of the tapering (28) and/or with respect to the contact surface (15).

## Revendications

1. Système à ultrasons comprenant :
un dispositif (1) pour l'introduction de milieux liquides avec des ultrasons à travers un matériau flexible, ce dispositif comprenant :
- un générateur d'ultrasons (5) pour la génération d'ultrasons et
- un élément conducteur d'ultrasons (2) pour la conduction des ultrasons générés par le générateur d'ultrasons,
et l'élément de conduction d'ultrasons (2) comprenant une surface d'appui (15) pour la sortie des ultrasons vers le matériau flexible,
l'élément de conduction d'ultrasons (2) comprenant un canal (18) avec une première ouverture (20) pour l'application d'une dépression au canal (18) et d'une ouverture supplémentaire (17) pour l'application de la dépression au matériau flexible, et
- une source de dépression qui est conçue pour la génération d'une dépression et qui est reliée avec le canal (18) ;
- le système à ultrasons comprenant le matériau flexible appuyé contre la surface d'appui,
les milieux liquides à traiter par ultrasons étant entourés par le matériau flexible, le matériau flexible appuyé contre la surface d'appui (15) étant une membrane.

2. Système à ultrasons selon la revendication 1, **caractérisé en ce que** le générateur d'ultrasons (5) comprend au moins un élément piézo-électrique (21, 22, 23, 24), le générateur d'ultrasons (5) comprenant de préférence plusieurs éléments piézo-électriques (21, 22, 23, 24),
- au moins un premier élément piézo-électrique (21, 22) étant connecté à une alimentation en tension pour la production d'oscillations du premier élément piézo-électrique et
- au moins un deuxième élément piézo-électrique (23, 24) étant connecté à un dispositif de mesure pour la mesure des ultrasons traversant le deuxième élément piézo-électrique (23, 24).

3. Système à ultrasons selon l'une des revendications précédentes, **caractérisé en ce que** la deuxième ouverture (17) se trouve à l'intérieur de la surface d'appui (15).

4. Système à ultrasons selon l'une des revendications précédentes, **caractérisé en ce que**, au niveau de la surface d'appui (15) se trouve un élément d'étanchéité (16) entourant la surface d'appui (15) et/ou **en ce que** la surface d'appui (15') présente une forme concave pour la formation d'une arête d'étanchéité circulaire.

5. Système à ultrasons selon l'une des revendications précédentes, **caractérisé en ce que** l'élément de conduction des ultrasons (2) comprend au moins une zone effilée (28).

6. Système à ultrasons selon l'une des revendications précédentes, **caractérisé en ce que** l'élément de conduction des ultrasons (2) comprend au moins une première partie (3) reliée au générateur d'ultrasons (5) et une deuxième partie (4) comprenant la surface d'appui (15), les deux parties (3, 4) étant reliées entre elles, par exemple par vissage.

7. Système à ultrasons selon la revendication 6, dans la mesure où celle-ci fait référence à la revendication 5, **caractérisé en ce que** la zone effilée (28) est disposée dans la deuxième partie (4) comprenant la surface d'appui (15).

8. Système à ultrasons selon la revendication 6 ou 7, **caractérisé en ce que** le canal (18) traverse la première et la deuxième parties (3, 4) de l'élément de conduction des ultrasons (2) au moins partiellement, la première ouverture (20) du canal étant disposée dans la première partie (3) et la deuxième ouverture (17) du canal étant disposée dans la deuxième partie (4).

9. Système à ultrasons selon l'une des revendications précédentes, comprenant un élément de terminaison (6) qui constitue l'extrémité du dispositif opposée à la surface d'appui (15).

10. Système à ultrasons selon l'une des revendications précédentes, **caractérisé en ce que** la première partie (3) est constitué d'un matériau différent de la deuxième partie (4) et/ou de l'élément de terminaison (6).

11. Système à ultrasons selon l'une des revendications précédentes, **caractérisé en ce que** le générateur d'ultrasons (5) est conçu pour la génération d'ultrasons avec une fréquence entre 20 kHz et 100 kHz, par exemple une fréquence entre 30 kHz et 40 kHz.

12. Système à ultrasons selon l'une des revendications précédentes, **caractérisé en ce que** la première ouverture (20) du canal (18) est disposée dans une face latérale de l'élément de conduction des ultrasons, orientée globalement perpendiculairement à une direction d'émission du générateur d'ultrasons.

13. Système à ultrasons selon l'une des revendications précédentes, **caractérisé en ce que** la source de dépression est une pompe.

14. Système à ultrasons selon l'une des revendications précédentes, comprenant plusieurs deuxièmes parties (4), interchangeables entre elles, de l'élément de conduction d'ultrasons (2), les deuxièmes parties (4) interchangeables entre elles se distinguant en ce qui concerne une surface de section au niveau du rétrécissement (28) et/ou en ce qui concerne la surface d'appui (15).
